# EUROPÄISCHE PATENTSCHRIFT

(11) **EP 1 645 619 B1**
(45) Veröffentlichungstag und Bekanntmachung des Hinweises auf die Patenterteilung: **21.01.2009**
(21) Anmeldenummer: 05020855.2
(22) Anmeldetag: 24.09.2005
(51) Int. Cl.: C11D 3/00, C11D 3/37

(54) **Flüssige Tensidmischungen**
Liquid Detergent Compositions
Compositions detergentes liquides

(30) Priorität: 05.10.2004 DE 102004048752
(43) Veröffentlichungstag der Anmeldung: 12.04.2006
(73) Patentinhaber: Cognis IP Management GmbH, 40589 Düsseldorf (DE)
(72) Erfinder: Kischkel, Ditmar, 40789 Monheim (DE); Weuthen, Manfred, 40764 Langenfeld (DE); Wachter, Rolf, 40595 Düsseldorf (DE); Schad, Jörg, 42781 Haan (DE)

(56) Entgegenhaltungen:
- EP-A- 0 894 489
- WO-A-03/038029
- US-A- 4 259 215
- US-A1- 2004 152 617
- US-B1- 6 531 442

## Beschreibung

Die vorliegende Erfindung betrifft flüssige Mittel, die Polydiallyldimethylamonium-Verbindungen sowie anionische Tenside und ggf. Wasser enthalten. Diese Mittel eignen sich zur Verhinderung des Farbtransfers in Waschlaugen und insbesondere eignen sie sich zur Herstellung von Color-Flüssigwaschmittel.

Color-Flüssigwaschmittel sind eine eigenständige Produktkategorie im Waschmittelmarkt. Sie zeichnen sich gegenüber herkömmlichen Waschmitteln durch einen besonderen Farbschutz der Wäsche aus. Dabei sollen sogenannte Farbtransferinhibitoren eine Übertragung der Farbe von einem Kleidungsstück auf das andere reduzieren. Bekannte und gebräuchliche Transferinhibitoren sind Polyvinylpyrrolidon (PVP) und deren Derivate, wie z.B. PVP-N-Oxid oder PVP-Betaine. Weiterhin wird eine Vielzahl von kationischen Polymeren als Farbtransferinhibitoren aber auch als Farbfixierer in Wasch- und Textilpflegemitteln beschrieben. Dazu gehört auch das Polydiallyldimethylammoniumchlorid. So beschreibt die EP 0 462 806-A2 ein Waschmittel, welches 0,01 bis 50 Gew.-% eines kationischen farbfixierenden Mittels und 1 bis 50 Gew.-% eines nichtionischen Tensids enthält. Dabei wird das Polydiallyldimethylammoniumchlorid als ein geeignetes farbfixierendes Mittel offenbart. In der WO 03/057815 A1 werden feste Granulate beschrieben, die 1 bis 90 Gew.-% eines wasserlöslichen Farbfixierers enthalten. Als geeignete Farbfixierer werden auch Polydiallyldimethylammonium-Verbindungen, insbesondere deren Salze und Copolymere offenbart. Allerdings waren bislang nur feste Mittel bekannt, die Polydiallyldimethylamoniumchlorid in Abmischung mit Aniontensiden enthalten. Flüssige Waschmittelformulierungen, die Polydiallyldimethylammoniumchlorid enthalten, waren bislang frei von Aniontensiden.

Es wurde nun überraschenderweise gefunden, dass es möglich ist, aniontensidhaltige Flüssigwaschmittel mit Polydiallyldialkylammonium-Verbindungen, vorzugsweise den Chloriden stabil zu formulieren. Ein erster Gegenstand der vorliegenden Erfindung betrifft daher flüssige Mittel, enthaltend a) Polydiallyldialkylammonium-chlorid, b) mind. ein anionisches Tensid und c) mind. 16 Gew.-% Wasser.dadurch gekennzeichnet, dass es zusätzlich Alkyl(oligo)glucoside und Fettalkoholalkoxylate enthält und die anionischen Tenside b) in Mengen von 0,5 bis 70 Gew.-% enthalten sind. Dabei sind insbesondere solche Polymere ausgewählt, deren Molekulargewicht im Bereich von 1000 bis 1,000.000 liegt, insbesondere 1000 bis 100000, wobei der Bereich von 2000 bis 20.000 besonders bevorzugt seine kann. Polydiallyldialkylammonium-Verbindungen im Sinne der vorliegenden Erfindung sind bekannt und kommerziell erhältlich. Die Alkylreste in diesen Polymeren können vorzugsweise 1 bis 18 C-Atomen aufweisen, vorzugsweise 1 bis 4 C-Atome. Besonders bevorzugt ist dabei das Polydiallyldimethylammoniumchlorid. Sie werden beispielsweise unter der Marke Tinofix FRD® oder Lupasol® vertrieben. Solche Produkte weisen vorzugsweise Brookfield-Viskositäten von 200 bis 400 mPas auf. Der Aktivsubstanzgehalt (AS) liegt typischerweise bis 30 bis 50 %.

Neben den Polydiallyldimethylamonium-Verbindungen enthalten die Mittel im Sinne der vorliegenden Anmeldung auch noch anionische Tenside. Typische Beispiele für anionische Tenside sind Alkylbenzolsulfonate, Alkansulfonate, Olefinsulfonate, Alkylethersulfonate, Glycerinethersulfonate, α-Methylestersulfonate, Sulfofettsäuren, Alkylsulfate, Glycerinethersulfate, Fettsäureethersulfate, Hydroxymischethersulfate, Monoglycerid(ether)sulfate, Fettsäureamid-(ether)-sulfate, Mono- und Dialkylsulfosuccinate, Mono- und Dialkylsulfosuccinamate, Sulfotriglyceride, Amidseifen, Ethercarbonsäuren und deren Salze, Fettsäureisethionate, Fettsäuresarcosinate, Fettsäuretauride, N-Acylaminosäuren, wie beispielsweise Acyllactylate, Acyltartrate, Acylglutamate und Acylaspartate, Alkyloligoglucosidsulfate, Proteinfettsäurekondensate (insbesondere pflanzliche Produkte auf Weizenbasis) und Alkyl(ether)phosphate. Sofern die anionischen Tenside Polyglycoletherketten enthalten, können diese eine konventionelle, vorzugsweise jedoch eine eingeengte Homologenverteilung aufweisen.

Dabei sind vorzugsweise Alkyl- und/oder Alkenylethersulfate ausgewählt. Alkyl- und/oder Alkenylethersulfate, die als Komponente (b) in Betracht kommen, stellen bekannte und großtechnisch erhältliche Sulfatierungsprodukte von linearen Fettalkoholen oder teilweise verzweigten Oxoalkoholen dar. Sie folgen dabei vorzugsweise der Formel (I),
RO(CH₂CH₂O)ₙSO₃X (I)
in der R für einen linearen oder verzweigten Alkyl- und/oder Alkenylrest mit 6 bis 22 Kohlenstoffatomen, n für Zahlen von 1 bis 10 und X für Alkali und/oder Erdalkali, Ammonium, Alkylammonium, Alkanolammonium oder Glucammonium steht. Ethersulfate der genannten Art werden großtechnisch durch Sulfatierung und anschließende Neutralisation der entsprechenden Alkoholpolyglykolether hergestellt. Typische Beispiele sind die Sulfate auf Basis von Anlagerungsprodukten von 1 bis 10 und insbesondere 2 bis 5 Mol Ethylenoxid an Capronalkohol, Caprylalkohol, 2-Ethylhexylalkohol, Caprinalkohol, Laurylalkohol, Isotridecylalkohol, Myristylalkohol, Cetylalkohol, Palmoleylalkohol, Stearylalkohol, Isostearylalkohol, Oleylalkohol, Elaidylalkohol, Petroselinylalkohol, Linolylalkohol, Linolenylalkohol, Elaeostearylalkohol, Arachylalkohol, Gadoleylalkohol, Behenylalkohol, Erucylalkohol und Brassidylalkohol sowie deren technische Mischungen in Form der Natrium-, Kalium- oder Magnesiumsalze.

Eine weitere Klasse bevorzugt ausgewählter anionischer Tenside stellen die Alkylbenzolsulfonate (ABS) dar. Diese folgen vorzugsweise der Formel R'-Ph-SO₃X in der R' für einen verzweigten, vorzugsweise jedoch linearen Alkylrest mit 10 bis 18 Kohlenstoffatomen, Ph für einen Phenylrest und X für ein Alkali- und/oder Erdalkalimetall, Ammonium, Alkylammonium, Alkanolammonium oder Glucammonium steht. Vorzugsweise werden Dodecylbenzolsulfonate, Tetradecylbenzolsulfonate, Hexadecylbenzolsulfonate sowie deren technische Gemische in Form der Natriumsalze eingesetzt.

Neben den bevorzugt eingesetzten Alkyl- und/oder Alkenylethersulfaten bzw. ABS können auch zusätzlich oder stattdessen Seifen, vorzugsweise Natrium- und Kaliumseifen als Aniontenside in den erfindungsgemäßen Mitteln enthalten sein. Es sind auch die Ethanolaminsalze geeignet. Dabei sind Mengen zwischen 1 bis 45 Gew.-%, vorzugsweise 1 bis 40 Gew.-% und insbesondere von 30 Gew.-%, vorzugsweise bis 15 Gew.-% bevorzugt. Vorzugsweise werden die Kalium- bzw. besonders bevorzugt die Natriumseifen von C₁₂ - C₁₈-Fettsäuren verwendet.

Ein weiterer bevorzugter Aspekt betrifft den Umstand, dass es sich als vorteilhaft erwiesen hat, wenn die Komponente b), also das anionische Tensid bzw. Tensidgemisch, in mindestens 3 bis 5-fachen, vorzugsweise des 5-fachen Gewichtsüberschuss zur Komponente a) enthalten ist. Die Aniontenside b) sind in Mengen von 0,5 bis 70 Gew.-%, vorzugsweise 0,5 bis 50 Gew.-% und insbesondere in Mengen von 1 bis 25 Gew.-%, bezogen auf das Mittel, enthalten.
Ebenfalls bevorzugt sind solche Mittel, welche die Komponente a) in Mengen von 0,05 bis 14 Gew.-%, vorzugsweise 0,01 bis 10 Gew.-% und insbesondere von 0,1 bis 5 Gew.-%, bezogen auf das Mittel, enthalten. Mittel der vorliegenden Erfindung sind flüssig, d.h. bei Raumtemperatur (21 °C) pumpbar. Feste Mittel, also Granulate oder Pulver etc. sind aber im Sinne der vorliegenden technischen Lehre nicht umfasst. Die flüssigen Mittel im Sinne der Erfindung weisen vorzugsweise Viskositäten (nach Höppler, bei 20 °C gemessen) von vorzugsweise 15.000 bis maximal 50.000 mPas auf, wobei auch der Bereich von 50 bis 5000 bevorzugt sein kann.

Wasser als Komponente c) ist zwingend in Mengen von 16 Gew.-%, bezogen auf die Mittel, enthalten. Die Mittel gemäß der vorliegenden technischen Lehre können aber auch stark verdünnt vorliegen und dann bis zu 95 Gew.-% Wasser enthalten. Vorzugsweise enthalten sie aber weniger Wasser, beispielweise von 20 bis 80 Gew.-%, vorzugsweise von 20 bis 60 und insbesondere von 20 bis 40 Gew.-% Wasser.

Neben den oben beschriebenen Komponenten a), b) und c) enthalten die flüssigen Mittel im Sinne der vorliegenden Erfindung noch weitere Tenside aus der Klasse der Alkyl(oligo)glycoside und/oder der alkoxylierten, vorzugsweise ethoxylierte Fettalkohole .

Alkyl- und Alkenyloligoglykoside stellen bekannte nichtionische Tenside dar, die der Formel (II) folgen,
R¹O-[G]ₚ (II)
in der R¹ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht. Sie können nach den einschlägigen Verfahren der präparativen organischen Chemie erhalten werden. Die Alkyl- und/oder Alkenyloligoglykoside können sich von Aldosen bzw. Ketosen mit 5 oder 6 Kohlen-toffatomen, vorzugsweise der Glucose ableiten. Die bevorzugten Alkyl- und/oder Alkenyloligoglykoside sind somit Alkyl- und/oder Alkenyloligoglucoside. Die Indexzahl p in der allgemeinen Formel (II) gibt den Oligomerisierungsgrad (DP), d. h. die Verteilung von Mono- und Oligoglykosiden an und steht für eine Zahl zwischen 1 und 10. Während p in einer gegebenen Verbindung stets ganzzahlig sein muss und hier vor allem die Werte p = 1 bis 6 annehmen kann, ist der Wert p für ein bestimmtes Alkyloligoglykosid eine analytisch ermittelte rechnerische Größe, die meistens eine gebrochene Zahl darstellt. Vorzugsweise werden Alkyl- und/oder Alkenyloligoglykoside mit einem mittleren Oligomerisierungsgrad p von 1,1 bis 3,0 eingesetzt. Aus anwendungstechnischer Sicht sind solche Alkyl- und/oder Alkenyloligoglykoside bevorzugt, deren Oligomerisierungsgrad kleiner als 1,7 ist und insbesondere zwischen 1,2 und 1,4 liegt. Der Alkyl- bzw. Alkenylrest R¹ kann sich von primären Alkoholen mit 4 bis 11, vorzugsweise 8 bis 10 Kohlenstoffatomen ableiten. Typische Beispiele sind Butanol, Capronalkohol, Caprylalkohol, Caprinalkohol und Undecylalkohol sowie deren technische Mischungen, wie sie beispielsweise bei der Hydrierung von technischen Fettsäuremethylestem oder im Verlauf der Hydrierung von Aldehyden aus der Roelen'schen Oxosynthese erhalten werden. Bevorzugt sind Alkyl(oligo)glucoside der Kettenlänge C₈-C₁₀ (DP = 1 bis 3), die als Vorlauf bei der destillativen Auftrennung von technischem C₈-C₁₈-Kokosfettalkohol anfallen und mit einem Anteil von weniger als 6 Gew.-% C₁₂-Alkohol verunreinigt sein können sowie Alkyloligoglucoside auf Basis technischer C_{9/11}-Oxoalkohole (DP = 1 bis 3). Der Alkyl- bzw. Alkenylrest R¹ kann sich ferner auch von primären Alkoholen mit 12 bis 22, vorzugsweise 12 bis 14 Kohlenstoffatomen ableiten. Typische Beispiele sind Laurylalkohol, Myristylalkohol, Cetylalkohol, Palmoleylalkohol, Stearylalkohol, Isostearylalkohol, Oleylalkohol, Elaidyl-alkohol, Petroselinylalkohol, Arachylalkohol, Gadoleylalkohol, Behenylalkohol, Erucylalkohol, Brassidylalkohol sowie deren technische Gemische, die wie oben beschrieben erhalten werden können. Bevorzugt sind Alkyloligoglucoside auf Basis von gehärtetem C_{12/14-}Kokosalkohol mit einem DP von 1 bis 3.

Alkoholethoxylate werden herstellungsbedingt als Fettalkohol- oder Oxoalkoholethoxylate bezeichnet und folgen vorzugsweise der Formel (III),
R²O(CH₂CH₂O)ₙH (III)
in der R² für einen linearen oder verzweigten Alkyl- und/oder Alkenylrest mit 6 bis 22 Kohlenstoffatomen und n für Zahlen von 1 bis 50 steht, wobei der Bereich von 3 bis 30 und insbesondere von 3 bis 12 besonders bevorzugt seien kann. Typische Beispiele sind die Addukte von durchschnittlich 1 bis 50, vorzugsweise 5 bis 40 und insbesondere 10 bis 25 Mol an z.B. Capronalkohol, Caprylalkohol, 2-Ethylhexylalkohol, Caprinalkohol, Laurylalkohol, Isotridecylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol und Brassidylalkohol sowie deren technische Mischungen, die z.B. bei der Hochdruckhydrierung von technischen Methylestern auf Basis von Fetten und Ölen oder Aldehyden aus der Roelen'schen Oxosynthese sowie als Monomerfraktion bei der Dimerisierung von ungesättigten Fettalkoholen anfallen. Bevorzugt sind auch Addukte von 10 bis 40 Mol Ethylenoxid an technische Fettalkohole mit 12 bis 18 Kohlenstoffatomen, wie beispielsweise Kokos-, Palm-, Palmkern- oder Talgfettalkohol.

Als oberflächenaktive Stoffe können neben den oben beschriebenen Substanzen auch alle weiteren dem Fachmann bekannten nichtionische, anionische, kationische und/oder amphotere enthalten sein. Typische Beispiele für nichtionische Tenside sind Fettalkoholpolyglycolether, Alkylphenolpolyglycolether, Fettsäurepolyglycolester, Fettsäureamidpolyglycolether, Fettaminpolyglycolether, alkoxylierte Triglyceride, Mischether bzw. Mischformale, gegebenenfalls partiell oxidierte Alk(en)yloligoglykoside bzw. Glucoronsäurederivate, Fettsäure-N-alkylglucamide, Proteinhydrolysate (insbesondere pflanzliche Produkte auf Weizenbasis), Polyolfettsäureester, Zuckerester, Sorbitanester, Polysorbate und Aminoxide. Sofern die nichtionischen Tenside Polyglycoletherketten enthalten, können diese eine konventionelle, vorzugsweise jedoch eine eingeengte Homologenverteilung aufweisen.

Typische Beispiele für kationische Tenside sind quartäre Ammoniumverbindungen und Esterquats, insbesondere quaternierte Fettsäuretrialkanolaminestersalze. Typische Beispiele für amphotere bzw. zwitterionische Tenside sind Alkylbetaine, Alkylamidobetaine, Aminopropionate, Aminoglycinate, Imidazoliniumbetaine und Sulfobetaine. Bei den genannten Tensiden handelt es sich ausschließlich um bekannte Verbindungen.

Vorzugsweise werden solche Mittel eingesetzt, die nichtionische Tenside in Mengen von 1 bis 35 Gew.-%, vorzugsweise 5 bis 25 Gew.-% und insbesondere von 5 bis 20 Gew.-% enthalten. Eine weitere zusätzliche Komponente kann vorteilhafterweise Seife sein, wobei diese dann vorteilhafterweise in Mengen von 1 bis 40 Gew.-%, vorzugsweise von 10 bis 38 Gew.-% und insbesondere von 12 bis 38 Gew.-% bezogen auf das Gesamtgewicht der flüssigen Mittel enthalten sein kann. Es kann weiterhin vorteilhaft sein, dass die Mittel gem. der obigen Beschreibung frei von kationischen Tensiden und insbesondere frei von kationischen Textilweichmachem sind.
Mit besonderem Vorteil werden dabei solche Mittel ausgewählt, die ein Tensidgemisch bestehend aus Aniontensiden (andere als Seifen), Alkyl(oligo)glycosiden und Fettalkoholalkoxylaten im bevorzugten Gewichtsverhältnis von 1 : 1 : 4 bis 1 : 1 : 2 enthalten. Wenn Seife enthalten ist, dann in einem Verhältnis von vorzugsweise 4 : 1 in Bezug auf die ebenfalls anwesenden anderen anionischen Tenside. Des weiteren gilt, dass Tensidgemische bevorzugt sind, die Anionen- und/oder Nichtionentensiden in Mengen von insgesamt 50 bis 90 Gew.-% enthalten.

Die Mittel im Sinne der vorliegenden Erfindung weisen vorzugsweise einen pH-Wert im Bereich von 5,5 bis 10 und vorzugsweise von 7,5 bis 10, wobei der Bereich von 8,0 bis 9,5 insbesondere bevorzugt sein kann. Zur Einstellung des pH-Werts können die für den Fachmann dazu bekannten Mittel, also Laugen oder Säuren, verwendet werden. Die Mittel gem. der obigen Beschreibung eigenen sich vorzugsweise zur Herstellung von Flüssigwaschmitteln. Die oben beschriebenen Mittel eignen sich vorzugsweise zur Formulierung von Flüssigwaschmitteln. Dabei werden die Komponente a) bis c) gemäß der obigen Beschreibung mit weiteren Inhaltsstoffen zu den fertigen, wässerigen Flüssigwaschmitteln formuliert. Ein typisches wässeriges Flüssigwaschmittel enthält (bezogen aus Aktivsubstanz) vorzugsweise 5 bis 25 Gew.-% an nichtionischen Tensiden, 0,5 bis 5 Gew.-% an anionischen Tensiden, 0 bis 10 Gew.-% an Seife, 0,01 bis 1 Gew.-% an einer Polydiallyldialkylammoniumverbindung und 0,01 bis 2 Gew.-% an Enzymen sowie 0,1 bis 15 Gew.-% an Lösungsvermittlern bzw. niederen Alkoholen, wie Glycerin, Propanol oder Ethanol und anderen Hilfs- und Zusatzstoffen, wie Borax, organische Carbonsäuren und/oder Salze. Der Rest auf 100 % ist dann Wasser. Vorzugsweise weisen diese Mittel dann Aktivsubstanzgehalten von 10 bis 20 % auf. Es ist aber auch möglich, derartige Mittel mit höheren Anteilen an Aktivsubstanz zu formulieren, wobei 40 bis zu 70 % möglich sind.

Ein zusätzlicher Gegenstand der vorliegenden Erfindung betrifft ein flüssiges Mittel, enthaltend
a) 60 bis 88 Gew.-% eines Tensidgemisches, enthaltend mind. zwei Tenside, ausgewählt aus der Gruppe der anionischen Tenside mit Ausnahme der Seifen, ethoxylierten Fettalkoholen und Alkyl(oligo)glycoside, mit der Maßgabe, dass mind. ein anionisches Tensid enthalten sein muss
b) 0 bis 38 Gew.-% Seife
c) 0,1 bis 1,5 Gew.-% Polydiallyldialkylamoniumchlorid und
d) 0 bis 5 Gew.-% Wasser,
dadurch gekennzeichnet, dass die Menge an Aniontensiden mindestens die 5-fache Menge an Polydiallyldialkylamoniumchlorid beträgt.

Derartige flüssige Mittel können vorzugsweise als Konzentrat verwendet werden, die von einem Waschmittelhersteller anschließend auf die gewünschte Einsatzkonzentration mit Wasser verdünnt werden können. In einer bevorzugten Ausführungsform enthalten die Mittel Seife, vorzugsweise in Mengen von 0,1 bis 38 Gew.-%, insbesondere von 10 bis 38 Gew.-%. Solche Konzentrate sollten vorzugsweise bei 20 °C noch pumpbar sein. Die flüssigen Konzentrate können aber Viskositäten von bis zu 20.000 mPas (Höppler, 60 °C) aufweisen.

Die Mittel gem. obiger Beschreibung enthalten vorzugsweise Alkyl- bzw. Alkenylethersulfate als Aniontenside. Des weiteren sind Verbindungen der allgemeinen Formel R¹O-[G]ₚ, in der R¹ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht, als Alkyl(oligo)glycoside auszuwählen. Weitere bevorzugte Mittel enthalten Verbindungen der allgemeinen Formel R²O-(CH₂H₄O)ₙ-H, in der R² für einen gesättigten, ungesättigten, verzweigten oder unverzweigten Alkylrest mit 8 bis 22 C-Atomen steht und n eine Zahl von 1 bis 50 bedeutet. Es kann von Vorteil sein, wenn die beschriebenen Mittel Aniontenside in mind. der 5-fachen Menge an Polydiallyldialkylamoniumchlorid enthalten. Dabei gelten in diesem Zusammenhang als Aniontenside sowohl die Aniontenside im Sinne von Komponente a) als auch der Seifen gemäß Komponente b). Besonders bevorzugt als Komponente c) ist das Polydiallyldimethylammoniumchlorid.

Flüssigen Zubereitungen, die aus den obigen Konzentraten hergestellt werden, können einen nicht wässrigen Anteil im Bereich von 5 bis 50 und vorzugsweise 15 bis 35 Gew.-% aufweisen. Im einfachsten Fall handelt es sich um wässrige Lösungen der genannten Mischungen. Bei den erfindungemäßen Konzentraten gemäß der obigen Beschreibung kann es sich aber auch um wasserfreie Mittel handeln, die dann als Compounds eingesetzt werden können. Dabei bedeutet "wasserfrei" im Rahmen dieser Erfindung, daß das Mittel vorzugsweise kein freies, nicht als Kristallwasser oder in vergleichbarer Form gebundenes Wasser enthält. In einigen Fällen sind geringe Menge an freiem Wasser tolerierbar, insbesondere in Mengen 0,1 bis zu 5 Gew.-%.

Die im Detergensbereich, vorzugsweise in Flüssigwaschmitteln eingesetzten Mittel können weitere typische Inhaltsstoffe, wie beispielsweise Builder, Bleichmittel, Bleichaktivatoren, Lösungsmittel, Waschkraftverstärker, Enzyme, Enzymstabilisatoren, Viskositätsregulatoren, Vergrauungsinhibitoren, optische Aufheller, Soil repellants, Schauminhibitoren, anorganische Salze sowie Duft- und Farbstoffe und dergleichen enthalten.

Geeignete flüssige Builder sind Ethylendiamintetraessigsäure, Nitrilotriessigsäure, Citronensäure sowie anorganische Phosphonsäuren, wie z.B. die neutral reagierenden Natriumsalze von 1-Hydroxyethan-1,1,-diphosphonat, die in Mengen von 0,5 bis 5, vorzugsweise 1 bis 2 Gew.-% zugegen sein können.

Die Mittel gem. der obigen Beschreibung weisen eine gute farbtransferinhibierende Wirkung auf und sind gleichzeitig lagerstabil. Die Anmelderin geht, ohne an diese Theorie gebunden zu sein, davon aus, dass die Anionentenside zusammen mit den Polydiallyldimethylamonium-Verbindungen, vorzugsweise deren Chloriden, einen stabilen Komplex bilden, der selbst geeignet ist, die Farbstoffmoleküle in wässeriger Lösung zu dispergieren bzw. in Lösung zu halten. Dies wird gestützt durch den Umstand, dass nur in einem vergleichsweise engen Mengenverhältnis zwischen Aniontensiden und den Farbtransferinhibitoren im Sinne der vorliegenden Erfindung eine optimale Wirkung erzielt wird.

### Beispiele

Es wurden zwei Basis-Rezepturen von Flüssigwaschmitteln gemäß der folgenden Tabelle hergestellt.

**Tabelle 1**

| | **Mittel 1** | **Mittel 2** |
|---|---|---|
| Wasser | 85 Gew.-% | 85 Gew.-% |
| C12-18-Fettalkohol+7-EO | 11 Gew.-% | 11 Gew.-% |
| C12-16-Alkyl-1.4-glucosid | 2,5 Gew.-% | 2,5 Gew.-% |
| Kationentensid | 0 Gew.-% | 2,5 Gew.-% |

Zur Prüfung des Farbtransfers wurden die Waschmittellösungen 1 bzw. 2 auf eine Konzentration von 350g/l vorverdünnt. 1 ml dieser Lösung wurde zu 68 ml einer Farbstofflösung ( enthaltend 0,0045g/ L Doramin blau 200%) gegeben. Dieser gefärbten Waschlauge wurden 0,1 ml einer verdünnten wässrigen Lösung von Polydiallyldimetylammoniumchlorid (der Konzentration 0,35g AS/100ml) zugefügt.
Die Prüflösungen wurden auf dem Magnetrührer unter rühren auf 40 °C erwärmt. Anschließend wurden zu jeder Prüflösung Baumwollprüflinge der Größe 6X 2,5 cm (Prüfgewebe WFK 10A) hinzugefügt. Die Farbe der Prüflinge wurde zuvor mit einem Minolta Chromameter CR 200 im L a b Modus vermessen. Die Prüflinge verblieben 1h bei 40°C unter leichtem Rühren in der Waschlauge. Anschließend wurden die Prüflinge von der Waschlauge getrennt und 2 Min mit Leitungswasser gespült. Nach dem Mangeln wurde die Farbe der Prüflinge mit dem Minolta Chromameter CR 200 im L a b Modus gemessen. Aus den jeweiligen Ausgangswerten und den Endwerten der Messungen wurde der Gesamtfarbabstand berechnet.

Die Rezepturen wurden ggf. um anionische Tenside ergänzt. Dabei wurden die unterschiedlichen Volumina jeweils mit vollentsalztem Wasser ausgeglichen, so das in jedem Fall ein Volumen von 70,1 ml Prüflösung vorlag. Die Ergebnisse finden sich in der folgenden Tabelle 2:

**Tabelle 2**

| | **Gesamtfarbabstand** |
|---|---|
| Mittel 1 ohne Polydiallyldimethylammoniumchlorid | 16,3 |
| Mittel 1* | 28,15 |
| Mittel 1* + 10 Gew.-% Laurylethersulfat-Natrium-Salz | 6,35 |
| Mittel 1* + 5 Gew.-% Laurylethersulfat-Natrium-Salz | 4,47 |
| Mittel 1* +.3 3 Gew.-% Laurylethersulfat-Natrium-Salz | 3,68 |
| Mittel 1 * + 1 Gew.-% Laurylethersulfat-Natrium-Salz | 4,05 |
| Mittel 1* + 0,5 Gew.-% Laurylethersulfat-Natrium-Salz | 4,57 |
| Mittel 1* + 0,2 Gew.-% Laurylethersulfat-Natrium-Salz | 19,62 |

| | |
|---|---|
| * jeweils in Gegenwart von Polydiallyldimethylammoniumchlorid | |

Man erkennt, dass der Gesamtfarbabstand mit dem Zusatz von anionischen Tensiden geringer wird, allerdings bei etwa 3 Gew.-% ein Optimum durchlaufen wird.

Es wurde auch das kationtensidhaltige Mittel 2 geprüft, wobei einmal das Polydiallyldimethylammoniumchlorid vorhanden war und einmal nicht. Für ein Mittel 2 ohne Polydialldimethylammoniumchlorid wurde ein Farbabstand von 14,8, mit Polydiallyldimethylammoniumchlorid aber ein Farbabstand von 38,0 gemessen. Das zeigt, dass die Mitverwendung von kationischen Tensiden zu einer Verschlechterung der Farbtransferinhibierung führt.

## Patentansprüche

1. Flüssiges Mittel, enthaltend
a) Polydiallyldialkylammoniumchlorid
b) mindestens ein anionisches Tensid
c) mindestens 16 Gew.-% Wasser,
**dadurch gekennzeichnet, dass** es zusätzlich Alkyl(oligo)glycoside und Fettalkoholalkoxylate enthält und die anionischen Tenside b) in Mengen von 0,5 bis 70 Gew.-% enthalten sind.

2. Mittel nach Anspruch 1, **dadurch gekennzeichnet, dass** als Komponente a) Polydiallyldimethylammoniumchlorid mit einem Molgewicht im Bereich von 2000 bis 20000 ausgewählt ist.

3. Mittel nach den Ansprüchen 1 und 2, **dadurch gekennzeichnet, dass** als anionische Tensid b) ein Alkyl- und/oder Alkenylethersulfate ausgewählt ist.

4. Mittel nach den Ansprüchen 1 bis 3, **dadurch gekennzeichnet, dass** es als anionisches Tensid b) Seife enthält.

5. Mittel nach den Ansprüchen 1 bis 4, **dadurch gekennzeichnet**, das die Komponente b) mindestens im 3- bis vorzugsweise 5-fachen Gewichtsüberschuss zur Komponente a) enthalten ist.

6. Mittel nach den Ansprüchen 1 bis 5, **dadurch gekennzeichnet, dass** Anionentenside b) in Mengen von 0,5 bis 50 Gew.-% und insbesondere in Mengen von 1 bis 25 Gew.-%, bezogen auf das Mittel, enthalten sind.

7. Mittel nach den Ansprüchen 1 bis 6 **dadurch gekennzeichnet, dass** die Komponente a) in Mengen von 0,05 bis 14 Gew.-%, vorzugsweise 0,1 bis 10 Gew.-% und insbesondere von 0,1 bis 5 Gew.-%, bezogen auf das Mittel, enthalten ist.

8. Mittel nach den Ansprüchen 1 bis 7, **dadurch gekennzeichnet, dass** es 20 bis 99 Gew.-%, vorzugsweise 20 bis 60 Gew.-% und insbesondere von 20 bis 40 Gew.-% Wasser enthält.

9. Mittel nach den Ansprüchen 1 bis 8, **dadurch gekennzeichnet, dass** es nichtionische Tenside in Mengen von insgesamt 1 bis 35 Gew.-%, vorzugsweise 5 bis 25 Gew.-% und insbesondere von 5 bis 20 Gew.-% enthält.

10. Mittel nach den Ansprüchen 1 bis 9, **dadurch gekennzeichnet, dass** es ein Tensidgemisch bestehend aus Anionentensiden (andere als Seifen), Alkyl(oligo)glycosiden und Fettalkoholalkoxylaten im Gewichtsverhältnis von 1 : 1 : 4 bis 1 : 1 : 2 enthält.

11. Mittel nach den Ansprüchen 1 bis 10, **dadurch gekennzeichnet, dass** es Tensidgemische aus Anionen- und Nichtionentensiden in Mengen von 50 bis 90 Gew.-% enthält.

12. Mittel nach den Ansprüchen 1 bis 11, **dadurch gekennzeichnet, dass** es zusätzlich Seife, vorzugsweise in Mengen von 1 bis 40 Gew.-%, vorzugsweise von 10 bis 38 Gew.-% und insbesondere von 12 bis 38 Gew.-%, bezogen auf das Gesamtgewicht, enthält.

13. Mittel nach den Ansprüchen 1 bis 12, **dadurch gekennzeichnet, dass** die Mittel frei von kationischen Tensiden sind.

14. Mittel nach den Ansprüchen 1 bis 13, **dadurch gekennzeichnet, dass** die Mittel frei von kationischen Textilweichmachern sind.

15. Mittel nach den Ansprüchen 1 bis 14, **dadurch gekennzeichnet, dass** das die Mittel einen pH-Wert im Bereich von 5,5 bis 10, vorzugsweise von 7,5 bis 10 und insbesondere von 8,0 bis 9,5 aufweisen.

16. Verwendung von Mitteln gemäß den Ansprüchen 1 bis 15 zur Herstellung von Flüssigwaschmitteln.

17. Flüssiges Mittel, enthaltend
a) 60 bis 88 Gew.-% eines Tensidgemisches, enthaltend mindestens zwei Tenside ausgewählt aus der Gruppe der anionischen Tenside mit Ausnahme der Seifen, ethoxylierten Fettalkoholen und Alkyl(oligo)glycoside, mit der Maßgabe, das mindestens ein anionisches Tensid enthalten sein muss
b) 0 bis 38 Gew.-% Seife
c) 0,1 bis 1,5 Gew.-% Polydiallyldialkylammoniumchlorid
d) 0 bis 5 Gew.-% Wasser
**dadurch gekennzeichnet, dass** die Menge an Anionentensiden mindestens die 5-fache Menge an Polydiallyldialkylammoniumchlorid beträgt.

18. Mittel nach Anspruch 17, **dadurch gekennzeichnet, dass** Alkyl- bzw. Alkenylethersulfate als Anionentenside ausgewählt sind.

19. Mittel nach den Ansprüchen 17 bis 18, **dadurch gekennzeichnet, dass** Verbindungen der allgemeinen Formel R¹O-[G]ₚ in der R¹ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht als Alkyl(oligo)glycoside ausgewählt sind.

20. Mittel nach den Ansprüchen 17 bis 19, **dadurch gekennzeichnet, dass** Verbindungen der allgemeinen Formel R²O-(C₂H₄O)ₙ-H in der R² für einen gesättigten, ungesättigten, verzweigten oder unverzweigten Alkylrest mit 8 bis 22 C-Atomen steht und n eine Zahl von 1 bis 50 bedeutet, als ethoxylierter Fettalkohol ausgewählt ist.

## Claims

1. A liquid composition containing
a) polydiallyl dialkyl ammonium chloride,
b) at least one anionic surfactant,
c) at least 16% by weight water,
**characterized in that** it additionally contains alkyl(oligo)glycosides and fatty alcohol alkoxylates and the anionic surfactants b) are present in amounts of 0.5 to 70% by weight.

2. A composition as claimed in claim 1, **characterized in that** polydiallyl dimethyl ammonium chloride with a molecular weight in the range of from 2,000 to 20,000, is selected as component a).

3. A composition as claimed in claims 1 and 2, **characterized in that** an alkyl and/or alkenyl ether sulfate is selected as the anionic surfactant b).

4. A composition as claimed in claims 1 to 3, **characterized in that** it contains soap as the anionic surfactant b).

5. A composition as claimed in claims 1 to 4, **characterized in that** component b) is present in at least a 3- to preferably 5-fold excess by weight over component a).

6. A composition as claimed in claims 1 to 5, **characterized in that** anionic surfactants b) are present in quantities of 0.5 to 50% by weight and more particularly in quantities of 1 to 25% by weight, based on the composition.

7. A composition as claimed in claims 1 to 6, **characterized in that** component a) is present in quantities of 0.05 to 14% by weight, preferably 0.1 to 10% by weight and more particularly of 0.1 to 5% by weight, based on the composition.

8. A composition as claimed in claims 1 to 7, **characterized in that** it contains 20 to 99% by weight, preferably 20 to 60% by weight and more particularly from 20 to 40% by weight water.

9. A composition as claimed in claims 1 to 8, **characterized in that** it contains nonionic surfactants in quantities of, in all, 1 to 35% by weight, preferably 5 to 25% by weight and more particularly of 5 to 20% by weight.

10. A composition as claimed in claims 1 to 9, **characterized in that** it contains a surfactant mixture consisting of anionic surfactants (other than soaps), alkyl (oligo)glycosides and fatty alcohol alkoxylates in a ratio by weight of 1:1:4 to 1:1:2.

11. A composition as claimed in claims 1 to 10, **characterized in that** it contains surfactant mixtures of anionic and nonionic surfactants in quantities of 50 to 90% by weight.

12. A composition as claimed in claims 1 to 11, **characterized in that** it additionally contains soap, preferably in quantities of 1 to 40% by weight, preferably of 10 to 38% by weight and more particularly of 12 to 38% by weight, based on the total weight.

13. A composition as claimed in claims 1 to 12, **characterized in that** the composition is free from cationic surfactants.

14. A composition as claimed in claims 1 to 13, **characterized in that** the composition is free from cationic fabric softeners.

15. A composition as claimed in claims 1 to 14, **characterized in that** the composition has a pH in the range of from 5.5 to 10, preferably from 7.5 to 10 and more particularly from 8.0 to 9.5.

16. The use of the composition according to claims 1 to 15 for the production of liquid detergents.

17. A liquid composition containing
a) 60 to 88% by weight of a surfactant mixture containing at least two surfactants selected from the group of anionic surfactants except soaps, ethoxylated fatty alcohols and alkyl (oligo)glycosides, with the proviso that at least one anionic surfactant must be present,
b) 0 to 38% by weight of soap,
c) 0.1 to 1.5% by weight polydiallyl dialkyl ammonium chloride,
d) 0 to 5% by weight water,
**characterized in that** the quantity of anionic surfactants is at least 5 times the quantity of polydiallyl dialkyl ammonium chloride.

18. A composition as claimed in claim 17, **characterized in that** alkyl or alkenyl ether sulfates are selected as the anionic surfactants.

19. A composition as claimed in claims 17 to 18, **characterized in that** compounds with the general formula R¹O-[G]p, where R¹ is an alkyl and/or alkenyl group containing 4 to 22 carbon atoms, G is a sugar unit containing 5 or 6 carbon atoms and p is a number from 1 to 10, are selected as the alkyl (oligo)glycosides.

20. A composition as claimed in claims 17 to 19, **characterized in that** compounds with the general formula R²O- (C₂H₄O)ₙ-H, where R² is a saturated, unsaturated, branched or unbranched alkyl group containing 8 to 22 carbon atoms and n is a number from 1 to 50, are selected as the ethoxylated fatty alcohol.

## Revendications

1. Composition liquide contenant
a) un poly(chlorure de diallyldialkylammonium)
b) au moins un tensioactif anionique
c) au moins 16 % en poids d'eau,
**caractérisée en ce qu'**elle contient en outre des alkyl(oligo)glycosides et des produits d'alcoxylation d'alcools gras et les tensioactifs anioniques b) sont contenus en quantités de 0,5 à 70 % en poids.

2. Composition selon la revendication 1, **caractérisée en ce qu'**on choisit en tant que composant a) un poly(chlorure de diallyldiméthyl-ammonium) ayant une masse moléculaire dans la plage de 2 000 à 20 000.

3. Composition selon les revendications 1 et 2, **caractérisée en ce qu'**on choisit en tant que tensioactif anionique b) un alkyl- et/ou un alcényléthersulfate.

4. Composition selon les revendications 1 à 3, **caractérisée en ce qu'**elle contient un savon en tant que tensioactif b).

5. Composition selon les revendications 1 à 4, **caractérisée en ce que** le composant b) est contenu en un excès pondéral de 3 à de préférence 5 fois par rapport au composant a).

6. Composition selon les revendications 1 à 5, **caractérisée en ce que** les tensioactifs anioniques b) sont contenus en quantités de 0,5 à 50 % en poids et en particulier en quantités de 1 à 25 % en poids par rapport à la composition.

7. Composition selon les revendications 1 à 6, **caractérisée en ce que** le composant a) est contenu en quantités de 0,05 à 14 % en poids, de préférence de 0,1 à 10 % en poids et en particulier de 0,1 à 5 % en poids, par rapport à la composition.

8. Composition selon les revendications 1 à 7, **caractérisée en ce qu'**elle contient de 20 à 99 % en poids, de préférence de 20 à 60 % en poids et en particulier de 20 à 40 % en poids d'eau.

9. Composition selon les revendications 1 à 8, **caractérisée en ce qu'**elle contient des tensioactifs non ioniques en quantités allant au total de 1 à 35 % en poids, de préférence de 5 à 25 % en poids et en particulier de 5 à 20 % en poids.

10. Composition selon les revendications 1 à 9, **caractérisée en ce qu'**elle contient un mélange de tensioactifs constitué de tensioactifs anioniques (autres que des savons), d'alkyl(oligo)glycosides et de produits d'alcoxylation d'alcools gras en un rapport pondéral allant de 1:1:4 à 1:1:2.

11. Composition selon les revendications 1 à 10, **caractérisée en ce qu'**elle contient des mélanges de tensioactifs à base de tensioactifs anioniques et de tensioactifs non ioniques, en quantités de 50 à 90 % en poids.

12. Composition selon les revendications 1 à 11, **caractérisée en ce qu'**elle contient en outre un savon, de préférence en quantités de 1 à 40 % en poids, encore mieux de 10 à 38 % en poids et en particulier de 12 à 38 % en poids, par rapport au poids total.

13. Composition selon les revendications 1 à 12, **caractérisée en ce que** les compositions sont exemptes de tensioactifs cationiques.

14. Composition selon les revendications 1 à 13, **caractérisée en ce que** les compositions sont exemptes d'assouplissants cationiques pour textiles.

15. Composition selon les revendications 1 à 14, **caractérisée en ce que** les compositions ont un pH dans l'intervalle de 5,5 à 10, de préférence de 7,5 à 10 et en particulier de 8,0 à 9,5.

16. Utilisation de compositions selon les revendications 1 à 15, pour la fabrication de produits lessiviels liquides.

17. Composition liquide contenant
a) 60 à 88 % en poids d'un mélange de tensioactifs, contenant au moins deux tensioactifs choisis dans le groupe des tensioactifs anioniques à l'exception des savons, des alcools gras éthoxylés et des alkyl(oligo)glycosides, étant entendu qu'au moins un tensioactif anionique doit être présent,
b) 0 à 38 % en poids de savon,
c) 0,1 à 1,5 % en poids de poly(chlorure de diallyldialkylammonium),
d) 0 à 5 % en poids d'eau,
**caractérisée en ce que** la quantité de tensioactifs anioniques est égale à au moins 5 fois la quantité de poly(chlorure de diallyldialkylammonium).

18. Composition selon la revendication 17, **caractérisée en ce que** des alkyl- ou alcényléther-sulfates sont choisis en tant que tensioactifs anioniques.

19. Composition selon les revendications 17 et 18, **caractérisée en ce qu'**on choisit en tant qu'alkyl(oligo)glycosides des composés de formule générale R¹O-[G]ₚ, dans laquelle R¹ représente un radical alkyle et/ou un radical alcényle ayant de 4 à 22 atomes de carbone, G représente un radical glucidique ayant 5 ou 6 atomes de carbone et p représente les nombres 1 à 10.

20. Composition selon les revendications 17 à 19, **caractérisée en ce qu'**on choisit en tant qu'alcool gras éthoxylé des composés de formule générale R²O-(C₂H₄O)ₙ-H, dans laquelle R² représente un radical alkyle saturé ou insaturé, ramifié ou non ramifié, ayant de 8 à 22 atomes de carbone et n représente un nombre allant de 1 à 50.
